# EUROPÄISCHE PATENTSCHRIFT

(11) **EP 0 087 624 B1**
(45) Veröffentlichungstag und Bekanntmachung des Hinweises auf die Patenterteilung: **03.06.1987**
(21) Anmeldenummer: 83101211.7
(22) Anmeldetag: 09.02.1983
(51) Int. Cl.: A47G 1/06

(54) **Rahmen, insbesondere Wechselrahmen für Fotografien**
Frame for photographs
Cadre pour photographies

(30) Priorität: 26.02.1982 DE 3206921; 06.04.1982 DE 3212758
(43) Veröffentlichungstag der Anmeldung: 07.09.1983
(73) Patentinhaber: FILMOSTO-PROJEKTION Johannes Jost GmbH & Co., D-4300 Essen 1 (DE)
(72) Erfinder: Jost, Jochen, D-4300 Essen 1 (DE); Klose, Odo, Prof., D-5600 Wuppertal 2 (DE)
(74) Vertreter: Zenz, Joachim Klaus, Dipl.-Ing.

## Beschreibung

Die Erfindung bezieht sich auf einen Rahmen, insbesondere Wechselrahmen für Photographien, mit mehreren zumindest teilweise geraden Seiten, mit an den Aussenrändern der Rahmenteile angeformten Verklammerungselementen, die entlang wenigstens eines Abschnittes der Rahmenseiten in einem gleichmässigen Raster verteilt angeordnet sind, wobei zwei benachbarte Verklammerungselemente einen zur Aufnahme eines Verklammerungselementes gleicher Form geeigneten Zwischenraum begrenzen, wobei die Verklammerungselemente gegenüberliegender Rahmenseiten komplementäre Ausbildung haben und mit den Verklammerungselementen eines anderen Rahmens derart formschlüssig kuppelbar sind, dass mehrere Rahmen in einer Ebene zu einer Bilderwand verbindbar sind.

Aus der FR-A-2392637 ist ein Bilderrahmen dieser Art in grundsätzlich quadratischer Ausführung bekannt, der eine Kupplung mit einem quadratischen Rahmen identischer Seitenlängen über eine Nut-Federverbindung ermöglicht. An jeweils zwei entgegengesetzten Seiten des Rahmens sind zwei nach aussen vorspringende Verklammerungselemente in der Nähe der jeweiligen Rahmenecke angeordnet, während die korrespondierenden Nuten als Vertiefungen in den beiden restlichen Rahmenseiten ausgebildet sind. Diese bekannte Rahmenausbildung lässt nur dann eine Kupplung mehrerer Rahmen zu einer geschlossenen Bilderwand zu, wenn die Rahmen eine absolut einheitliche quadratische Ausführung und Grösse besitzen und in Reihen und Spalten genau zueinander ausgerichtet angeordnet sind. Ungeeignet ist die bekannte Ausbildung der Verklammerungselemente für die Kupplung von Rahmen unterschiedlicher Seitenlängen, die in der Praxis nicht nur möglich, sondern sogar besonders erwünscht ist. Eine Kupplung der bekannten quadratischen Rahmen in versetzter Anordnung ist ebenfalls nicht möglich.

Hiervon ausgehend, liegt der Erfindung die Aufgabe zugrunde, modulartige Rahmen zu schaffen, die sich auch bei unterschiedlichen Seitenlängen der Rahmen einfach und schnell zu einer weitgehend geschlossenen, plattenartigen Rahmen-oder Bilderwand zusammenfügen und in ihrer Anordnung variieren lassen.

Ausgehend von dem Rahmen der eingangs genannten Art, wird diese Aufgabe erfindungsgemäss dadurch gelöst, dass das Raster der Verklammerungselemente an zueinander ausgerichteten Seiten von miteinander gekuppelten Rahmen über deren Kupplungsfuge mit gleicher Teilung n oder einem ganzzahligen Vielfachen der Teilung n fortgesetzt ist. Die am Rahmen selbst bzw. an einem zum Rahmen gehörigen Teil angeformten Verklammerungselemente ermöglichen ein Verbinden selbst solcher Rahmen, die unterschiedliche Formate und Profile haben. Mehrere Bilderrahmen können sowohl übereinander als auch nebeneinander mit wenigen Handgriffen gekuppelt werden, wobei eine beliebige Anzahl von Einzelbildern symmetrisch oder asymmetrisch zusammengefügt werden kann. Zur Aufhängung der Vielzahl von zusammengeschlossenen Bilderrahmen genügt die Befestigung eines einzelnen Rahmens an einer Wand. Die formschlüssige Verbindung der Rahmen über die Verklammerungselemente sorgt dafür, dass die gegenseitige Orientierung aller Rahmen und ihr Halt an der Trägerwand gewährleistet sind. Aufgrund der verringerten Anzahl von Befestigungsstellen an der Wand können selbst bei Abnahme einzelner Rahmen aus dem Rahmenverbund sichtbare Wandbeschädigungen vermieden werden.

Besondere Ausführungsarten der Erfindung sind in den abhängigen Ansprüchen 2-20 und im Anspruch 21 angegeben.

Bei einer bevorzugten Ausführungsform der Erfindung sind die Verklammerungselemente auf den einander gegenüberliegenden beiden Rahmenseiten um einen halben Rasterschritt n/2 derart zueinander versetzt, dass zwei gleichformatige Rahmen zu einer etwa rechteckigen Rahmenanordnung verbindbar sind.

Vorzugsweise sind die Verklammerungselemente als Halteschuhe mit einem schwalbenschwanz- oder T-förmigen Querschnittsprofil ausgebildet.

Zum Ausgleich von Herstellungstoleranzen oder temperaturbedingten Massabweichungen ist ferner vorgesehen, dass die Verklammerungselemente benachbarter Rahmen mit leichtem Spiel in Längsrichtung der angrenzenden Rahmenseiten formschlüssig ineinandergreifen.

In der einfachsten Ausführung kann der eigentliche Rahmen mit angeformten Verklammerungselementen einstückig, beispielsweise aus Kunststoff gespritzt sein. Die einstückige Ausführungsform des Rahmens bedingt aber zur Herstellung für jedes Rahmenprofil und jede Rahmengrösse eine besondere Herstellungsvorrichtung, z.B. eine Spritzgiessform mit engen Toleranzen, die teuer und aufwendig ist.

Nach einem weiteren Aspekt der vorliegenden Erfindung lassen sich die Variationsmöglichkeiten der Gestaltung der Bilderwand mit unterschiedlichen Rahmenprofilen und -grössen dadurch noch wesentlich erweitern, dass jeder Rahmen wenigstens eine Basisplatte und einen an letzterer über Befestigungsmittel festlegbaren, das Bildfeld allseitig begrenzenden Rahmenaufsatz aufweist, wobei die nach aussen vorspringenden Verklammerungselemente am Aussenrand der Basisplatte angeformt sind. Diese Unterteilung eines Rahmens in die Basisplatte, welche die Verklammerungselemente trägt, und den Rahmenaufsatz, hat die folgenden Vorteile: Die in engen Toleranzen herzustellenden Verklammerungselemente befinden sich an einer einfachen Basisplatte. Die das Rahmenprofil bestimmenden Rahmenaufsätze können dagegen mit entsprechend weiten Toleranzen hergestellt und nach ästhetischen und anwendungsgemässen Gesichtspunkten gestaltet und variiert werden. Auf der Basisplatte können sowohl die relativ flachen Bilderrahmen als auch relativ hohe rahmenförmige Elemente oder Einfassungen als Rahmenaufsätze befestigt werden. Hierzu gehören:
a) sehr hohe bzw. tiefe Rahmen, hinter deren Abdeckungen Warenmuster zur Schau gestellt werden. Derartige Schaukästen können auf den zugehörigen Basisplatten untereinander variiert und mit gerahmten Fotografien oder Bildern kombiniert werden.
b) Behälter für Kleinteile oder Gebrauchsutensilien, die bei Kupplung über die Basisplatten zu einem beliebig erweiterbaren Ordnungs- oder Sortiersystem zusammengestellt und mit relativ flachen Bilder-Rahmen zu einer Wand vereinigt werden können.

Die Rahmenanordnung lässt sich über eine Basisplatte an einer Trägerwand befestigen. Sie kann mit wenigen Handgriffen umgesetzt oder erweitert werden. Bei gleichbleibender Basisplattenanordnung können die Rahmenaufsätze geändert oder vertauscht werden.

Die unterschiedlichen Aufsätzen zugeordneten Basisplatten können einheitliche Grösse und Form der Verklammerungselemente haben. Wesentlich ist, dass die Rahmenaufsätze selbst in einer mehrere Basisplatten übergreifenden Anordnung über die Befestigungsmittel an einer oder gleichzeitig an mehreren Basisplatten befestigt werden können. Zu diesem Zweck sind die Befestigungsmittel an den Basisplatten einerseits und den Rahmenaufsätzen andererseits in einem gleichmässigen Raster bzw. Muster angeordnet.

Weitere Vorteile der Erfindung ergeben sich aus der nachfolgenden Beschreibung von in der Zeichnung dargestellten Ausführungsbeispielen. In der Zeichnung zeigen:
Fig. 1 eine schematische Draufsicht auf eine Bilderwandanordnung, in der mehrere erfindungsgemässe Rahmen mit teilweise unterschiedlichen Seitenlängen über angeformte Verklammerungselemente zu einer Einheit verbunden sind;
Fig. 2 eine schematische Draufsicht auf zwei miteinander gekuppelte Rahmen nach der Erfindung;
Fig. 3 eine schematische Teilschnittansicht entlang der Schnittlinie 111-111 in Fig. 2;
Fig. 4 eine schematische Teilansicht auf zwei miteinander gekuppelte Rahmen mit druckknopfartigen Verklammerungselementen nach einem alternativen Ausführungsbeispiel der Erfindung;
Fig. 5 eine schematische Teilansicht auf den Verbindungsbereich von zwei Rahmen mit jeweils hakenförmigen Verklammerungselementen nach einem anderen Ausführungsbeispiel der Erfindung und;
Fig. 6 eine Draufsicht auf ein Ausführungsbeispiel einer erfindungsgemässen Rahmenanordnung, die jeweils aus Rahmen mit wenigstens einer Basisplatte und einem Rahmenaufsatz besteht, wobei die Verklammerungselemente jeweils den Basisplatten angeformt sind und die Rahmenaufsätze den Basisplatten an geeigneten Stellen aufsteckbar sind;
Fig. 7 eine schematische Schnittansicht in vergrössertem Massstab entlang der Schnittlinie VII-Vil in Fig. 6; und
Fig. 8 eine perspektivische schematische Teilansicht auf miteinander kuppel- und verriegelbare Basisplatten, deren zahnförmigen Verklammerungselemente Nuten zur Aufnahme eines Verriegelungsstiftes haben.

Die in Fig. 1 schematisch dargestellte Rahmen- bzw. Bilderwand 1 besteht aus mehreren Rahmen 2, die jeweils entlang gerader Aussenränder mit Verklammerungselementen besetzt sind. Die in Fig. 1 schematisch durch Kreuzschraffur veranschaulichten Verklammerungselemente 3 halten benachbarte Rahmen in einer Ebene formschlüssig zusammen. Die Form, das Format und die relative Anordnung der Rahmen sowie die Zusammenstellung der Rahmenwand sind, wie die nachfolgende Beschreibung zeigen wird, weitgehend beliebig. Wesentlich sind die einheitliche Ausbildung und das gleichmässige und einheitliche Raster (Teilung und Abstand) der Verklammerungselemente entlang der Aussenränder aller Rahmen. Dadurch ist es möglich, mehrere Rahmen selbst unterschiedlicher Seitenlängen zu einer Rahmen- oder Bilderwand 1 formschlüssig zusammenzuschliessen.

In der in Fig. 2 gezeigten schematischen Draufsicht auf zwei miteinander gekuppelte Rahmen 2₁ und 2ᵣ ist ein erstes Ausführungsbeispiel von Verklammerungselementen 3a gezeigt, die jeweils als Halteschuhe mit schwalbenschwanzförmigem Querschnittsprofil ausgebildet sind. Die Halteschuhe 3a sind an jeder der vier Seiten 20a, 20b, 20c und 20d jedes der beiden Rahmen 2₁ und 2ᵣ in einem gleichmässigen, einheitlichen Raster (Teilung n) angeformt. Die Halteschuhe 3a springen vom Aussenrand 21 jedes Rahmens nach aussen vor und begrenzen paarweise Zwischenräume 31, in die Halteschuhe 3a der angeschlossenen Seite (z.B. 20a) des benachbarten Rahmens (2ᵣ) passend einfassen. Bei diesem Ausführungsbeispiel sind die Halteschuhe 3a auf den jeweils diametral gegenüberliegenden Seiten 20a und 20c bzw. 20b und 20d um einen halben Rasterschritt gegeneinander versetzt. Dadurch können die zusammengeschlossenen Rahmen 2, und 2ᵣ, die gleiches Format haben, zu einem rechteckigen Rahmen-oder Bilderblock mit ausgerichteten Seiten 20b und 20d gekuppelt werden. Wie in der vergrösserten Teilschnittansicht gemäss Fig. 3 zu erkennen ist, enden die rückseitigen Flächen der Halteschuhe 3a in der Ebene der Rückwand 22. Zum Anschliessen eines weiteren Rahmens 2 an eine Rahmen- oder Bilderwand werden die Halteschuhe 3a mit den Zwischenräumen 31 des benachbarten Rahmens ausgerichtet. Danach wird der anzuschliessende Rahmen in der in Fig. 3 mit P bezeichneten Richtung (senkrecht zur Rahmenebene) gegen die Wand gedrückt. Das Lösen eines Rahmens 2 erfolgt durch Abheben des Rahmens, d.h. durch Bewegen entgegen der Richtung des Pfeils P. Bei dem Ausführungsbeispiel gemäss Fig. 3 sind umlaufende Griffleisten 23 im Bereich der Rahmenseiten 20a, 20b, 20c und 20d ausgebildet, an denen der Rahmen vor allem beim Lösen aus einer Bilderwand erfasst werden kann. Jeder Rahmen der in den Figuren 2 und 3 gezeigten Ausführung ist vorzugsweise als einstückiges Kunststoff-Spritzgussformteil ausgebildet. Im Spritzgussverfahren lassen sich die schwalbenschwanzförmigen Halteschuhe 3a einfach und genau ausformen, so dass sie in dem in Fig. 2 dargestellten Rahmenverbund unter Formschluss fest zusammenhalten.

Bei dem Rahmen 2, in Fig. 3 ist eine rechteckige Aufnahmemulde ausgebildet, die von einer umlaufenden Rippe 24 begrenzt ist. Das in die Aufnahmemulde eingesetzte Bild, z.B. eine Fotografie wird durch eine klarsichtige, vorzugsweise aus Kunststoff bestehende Scheibe 26 plangehalten und zur Frontseite hin abgedeckt. Um einen Bildwechsel ohne Abnahme des Rahmens von der Wand oder Lösen aus dem Bilderwandverbund zu ermöglichen, ist die Scheibe 26 von der Frontseite her aus dem Rahmen so weit abnehmbar oder ausschwenkbar, dass zur Aufnahmemulde frei zugegriffen werden kann.

In Fig 3 sind zwei Abdeckscheiben 26' und 26" mit unterschiedlichen Querschnittsprofilen schematisch dargestellt. In beiden Fällen ist die Abdeckscheibe 26 kraftschlüssig mit dem Rahmenkörper verbunden und diesem derart angepasst, dass sie die zwischen der Rahmenrückwand und der Abdeckscheibe gebildete Bild-Aufnahmekammer im wesentlichen luft- und feuchtigkeitsdicht abschliesst. Die Rahmenrückwand (z. B. 25) ist vorzugsweise geschlossen, so dass sie das in der Bildaufnahmekammer hinter der Abdeckscheibe 26 befindliche Bildmaterial auf der Rückseite zuverlässig vor Durchfeuchtung schützt.

Die in Fig. 3 dem linken Rahmen 2, zugeordnete Scheibe 26' greift mit einem Steckteil 27 in die von der Rippe 24 umgrenzte Bildmulde ein. Der Aussenquerschnitt des Steckteils 27 ist dem Innenquerschnitt der umlaufenden Rippe 24 derart angepasst, dass durch Reibschluss ein ausreichender Halt der Scheibe am Rahmen hergestellt ist und die unter der Scheibe 26' gebildete Aufnahmekammer weitgehend abgeschlossen ist. An der Frontseite hat die Scheibe 26' einen umlaufenden Randflansch 28, der sich auf die umlaufende Rippe 24 abstützt und vorzugsweise geringfügig über deren Aussenrand vorspringt, um das Abnehmen der Scheibe zu erleichtern.

Bei dem in Fig. 3 rechts gezeigten Rahmen 2ᵣ ist die geschlossene Rückwand 25 mit einer mesaförmigen Erhöhung 25' versehen, die das Bild in einer zur Auflagefläche 22 parallelen Ebene abstützt. Eine deckelförmige Scheibe 26" übergreift mit einem umlaufenden Rand 29 den Umfang der mesaförmigen Erhöhung und sorgt für weitgehenden Luft- und Feuchtigkeitsabschluss des Bildmaterials.

Die Scheibe 26, 26' bzw. 26" ist mit einer als UV-Filter wirkenden Beschichtung 26u versehen. Letztere vermindert die Gefahr von Farbänderungen des von der Scheibe 26 abgedeckten Bildmaterials, die vor allem durch die UV-Anteile des Lichts hervorgerufen werden.

In der Teildarstellung gemäss Fig. 4 sind zwei Rahmen 2₁ und 2ᵣ mit Verklammerungselementen versehen, die von komplementären Stiftleisten 32 und Aufnahmeleisten 33 gebildet sind. Die Stifte 34, die auch kurze Noppen sein können, sind entlang der zugehörigen Leiste 32 in einem gleichmässigen Raster verteilt. Die in der Aufnahmeleiste 33 ausgebildeten Löcher (35) sind in gleichem Raster wie die Stifte 34 angeordnet. Die Rückseiten der Stiftleisten 32 sind vorzugsweise mit der Rückseite 22 (Fig. 3) des Rahmens 2 ausgerichtet, während die Aufnahmeleisten 33 um die Dicke der Leiste 32 zur Aufsichtseite hin versetzt an der zugehörigen Seite des Rahmens angeformt sind. Das Verbinden und Lösen der in Fig. 4 dargestellten Verklammerungselemente erfolgt senkrecht zur tragenden Wand. In alternativer Ausführung kann die Verbindungsrichtung von Stiftleisten auch in der Bildwandebene vorgesehen sein, wobei die entsprechenden Aufnahmen und Stifte in der Zeichenebene bzw. in der Bildwandebene ausgebildet sind. Die bevorzugte Schliess- und Öffnungsrichtung rechtwinklig zur Bildebene lässt sich bei einem Verklammerungselementensystem alternativer Ausführung auch durch Noppen und Zapfen erreichen, die ähnlich den Halteschuhen 3a von der Rahmenaussenseite nach aussen hin vorspringen und in komplementäre Rastnuten an der Aussenseite eines benachbarten Rahmens eingreifen.

Bei der in Fig. 5 schematisch dargestellten Ausführung sind die Verklammerungselemente durch hakenförmige Ansätze 3c gebildet, die an der zu kuppelnden Seite in entgegengesetzt gerichtete hakenförmige Ansätze eingreifen. In der Darstellung bilden die an der Seite 20c des linken Rahmens 2 angeformten Haken 3c zwischen sich eine Aufnahme, während sich die an der Seite 20a des rechten Rahmens 2ᵣ aussen angeformten Haken 3c paarweise zu einem in die Aufnahme passenden Einschub ergänzen. Es ist in Fig. 5 zu sehen, dass auch die zu benachbarten Rahmen 2ᵣ und 2ᵣ gehörigen Haken 3c an den Rahmenseiten 20b bzw. 20d entsprechende Einschübe oder Aufnahmen bilden, auf die komplementäre Haken eines weiteren Rahmens aufgeschoben werden können.

In der Draufsicht gemäss Fig. 6 und der Schnittansicht gemäss Fig. 7 sind mehrere Rahmen einer mehrteiligen Ausführung in einer Ebene zu einer als ganze mit 10 bezeichneten Rahmenwand verbunden. Jeder Rahmen 2 besteht aus wenigstens einer Basisplatte 5 und einem Rahmenaufsatz 6, der über Befestigungselemente lösbar an der zugehörigen Basisplatte 5 gehalten ist. Mehrere, in einem rechteckigen Muster zusammengeschlossene Basisplatten 5 können auch mit einem entsprechend grossformatigen Rahmenaufsatz 6 zu einem Raster 2 kombiniert werden. Die Basisplatten 5 können an einer vertikalen Trägerwand, z. B. einer Zimmerwand befestigt werden.

Entlang des Aussenrandes 50 jeder Basisplatte 5 sind Verklammerungselemente 3 angeformt. Letztere sind bei den in den Figuren 6 und 7 dargestellten Beispielen Halteschuhe mit T-förmigem Querschnitt, die in einem gleichmässigen Raster mit einheitlicher Rasterteilung n vom Rand 50 der Basisplatte 5 nach aussen vorspringen. Paarweise begrenzen die T-förmigen Halteschuhe Zwischenräume 31, in die T-förmige Halteschuhe der benachbarten Seite einer angeschlossenen Basisplatte formschlüssig eingreifen. Die T-förmigen Halteschuhe auf den jeweils diametral gegenüberliegenden Seiten einer Basisplatte 5 sind um einen halben Rasterschritt, d.h. um n/2, gegeneinander versetzt. Dadurch können mehrere Rahmen mit gleichlangen Seiten zu einer viereckigen Rahmeneinheit gekuppelt werden.

Das gleichmässige Raster der Verklammerungselemente 3 mit der Rasterteilung n ist über die Kupplungsfuge zweier gekuppelter Rahmen bzw. Grundplatten 5 fortgesetzt. Wie in Fig. 6 gezeigt ist, sind die jeweils äussersten Verklammerungselemente 3 mit solchem Abstand von der benachbarten Rahmenecke angeordnet, dass ihr Mittelabstand zum nächsten Verklammerungselement des benachbarten Rahmens gleich einem Rasterschritt n oder einem ganzzahligen Vielfachen von n ist. In Fig. 6 sind jeweils zwei Reihen von Verklammerungselementen 3 der beiden hochformatig gekuppelten Rahmen bzw. Basisplatten 5 ausgerichtet. In der oberen Reihe (Rahmenseite 20b) haben die benachbaren Verklammerungselemente verschiedener Rahmen einen Mittelabstand 2n, während der entsprechende Mittelabstand in der unteren Reihe (Rahmenseite 20d) gleich einem Rasterschritt n ist. (Dieser Unterschied ist bedingt durch die oben erwähnte Versetzung der Verklammerungselemente um einen halben Rasterschritt n/2 an diametral gegenüberliegenden Seiten eines Rahmens oder einer Grundplatte.) Die Rahmen oder Grundplatten mit gleichem Raster können daher sowohl mit der unteren Reihe (querformatige Grundplatte 5 in Fig. 6) als auch mit der oberen Reihe von Verklammerungselementen an wählbarer Stelle überlappend angeschlossen werden, wobei entweder ein Verklammerungselement 3 (unten) oder zwei Verklammerungselemente (obere Reihe) zwischen benachbarten Elementen 3 von gekuppelten Rahmen eingefügt wird. Eine entsprechende Fortführung der Rasterteilung über die Kupplungsfuge zwischen zwei benachbarten Rahmen ist auch bei den zuvor beschriebenen Ausführungen gemäss Figuren 2 bis 5 vorgesehen.

Um etwaige Schrumpfeffekte nach dem Spritzen der Basisplatten 5 unschädlich zu machen, sollten die T-förmigen Halteschuhe 3 mit seitlichem Spiel in die Zwischenräume 31 eingreifen; die T-förmigen Halteschuhe sollten also kürzere Schenkel und einen schmaleren Steg als die Weite der entsprechenden Zwischenräume zwischen zwei benachbarten Halteschuhen haben. Dies ist in Fig. 6 durch kleine Zwischenräume zwischen den ineinandergreifenden Verklammerungselementen benachbarter Basisplatten 5 gezeigt.

Die Verklammerungselemente 3 können entsprechend der schematischen Darstellung an der rechten unteren Ecke der unteren Basisplatte 5 in Fig. 6 mit linsenförmigen Köpfen 30 versehen sein, die gegen den Rand 50 der angeschlossenen Basisplatte drücken und eine gewisse Klemmwirkung in der Kupplungsfuge zwischen benachbarten Basisplatten 5 hervorrufen. In alternativer Ausbildung kann auch der Aussenrand 50 in der Mitte jedes Zwischenraums 31 mit konvex gewölbten Vorsprüngen versehen sein, welche dieselbe Wirkung wie die linsenartigen Köpfe 30 der Verklammerungselemente 3 haben.

Anstelle der in Fig. 6 dargestellten T-förmigen Verklammerungselemente 3 können auch die in den Figuren 2 bis 5 dargestellten schwalbenschwanzförmigen, hakenförmigen oder druckknopfartigen Verklammerungselemente 3a, 3c oder 34, 35 an den Rändern 50 der Basisplatten 5 angeformt sein.

Die Rahmenaufsätze 6, von denen in Fig. 1 nur einer gezeigt ist, sind durch geeignete Befestigungselemente, vorzugsweise Steckanschlüsse, von der Frontseite aus auf der zugehörigen Basisplatte 5 festlegbar. In dem in Fig. 7 dargestellten Ausführungsbeispiel ist jeder Rahmenaufsatz 6a und 6b mit Steckzapfen 61 versehen, die in passende Bohrungen 53 vorzugsweise kraftschlüssig einsteckbar sind. Die Bohrungen 53 sind zumindest teilweise in einem vorgegebenen Raster einheitlicher Teilung angeordnet. Passende Befestigungselemente, in diesem Falle Steckzapfen 61, sind mit entsprechender Teilung an der Anschlussfläche des Rahmenaufsatzes 6 bzw. 6a, 6b angeordnet.

Die Unterteilung des Rahmens in Basisplatte 5 und Rahmenaufbau 6 bei Anordnung der Verklammerungselemente 3 an den Aussenrändern der Basisplatten erleichtert die Herstellung von Rahmen mit unterschiedlichen Profilen und Grössen. Wie in Fig. 7 zu sehen ist, können identische Basisplatten 5a oder 5b mit Rahmenaufsätzen völlig unterschiedlicher Formen und Profile verbunden werden.

Der Rahmenaufsatz 6a, der in Fig. 7 auf der Basisplatte 5a befestigt ist, hat die Form einer Einfassung eines Bilderrahmens. An der Innenseite des Rahmenaufsatzes 6a ist eine Aufnahmemulde 62 zur Aufnahme einer das Bildfeld 63 frontseitig abdeckenden klarsichtigen Schutzscheibe 64 ausgebildet. Die Schutzscheibe 64 kann in der Aufnahmemulde 62 verklebt sein. Auch in der Basisplatte 6a ist eine Aufnahmemulde 54 ausgebildet, die zusammen mit der Schutzscheibe 64 eine Aufnahmekammer für eine Fotografie begrenzt. Die Schutzscheibe 64 kann etwas in die Mulde 54 vorstehen, um das Bild oder die Fotografie an die Grundplatte anzudrücken. Auch die Schutzscheibe 64 kann mit einer als UV-Filter wirkenden Beschichtung (26u - Fig. 3) versehen sein.

Die angeschlossene Basisplatte 5b ist bei dem Beispiel gemäss Fig. 7 als ebene Platte ausgebildet. Die T-förmigen Verklammerungselemente sind ebenso wie die zugehörigen Basisplatten 5a bzw. 5b auf beiden Seiten einer Symmetrieebene 57 im wesentlichen symmetrisch ausgebildet. Dadurch kann jede Basisplatte 5 auf jeder ihrer beiden Flachseiten 55 oder 56 sowohl als Anschlussseite für den zugehörigen Rahmenaufsatz 6a bzw. 6b als auch als Rückseite dienen. Dies erweitert die Zusammensteckmöglichkeiten mehrerer Rahmen in einer Rahmenwand.

In dem Anordnungsmuster der Rahmenanordnung 10 gemäss Fig. 6 sind zwei Stufen links und rechts von der einen querformatigen Basisplatte 5 unter den beiden hochformatig angeordneten Basisplatten gezeigt. Es ist leicht zu sehen, dass weitere Basisplatten bei identischem Raster der Verklammerungselemente 3 zwar querformatig, nicht aber hochformatig in die Stufen eingefügt werden können. Ein hochformatiges Einfügen der Basisplatten in die gezeigten Stufen ist aber dann ungehindert möglich, wenn die Basisplatte auf die andere Flachseite umgelegt wird, und die in Fig. 6 mit den Linsenköpfen 30 dargestellte Ecke der Grundplatte 5 in die rechte Stufe eingesetzt wird. Bei einem einstückigen Rahmen können die Flachseiten nicht wahlweise umgedreht werden, so dass die Rahmen nicht immer in die passende Anschlusslage gebracht werden können.

Der Rahmenaufsatz 6b ist in der in Fig. 7 dargestellten Ausführung eine im Vergleich zum Bilderrahmenaufsatz 6a relativ hohe rahmenartige Einfassung, die zusammen mit der Basisplatte 5b beispielsweise ein Setzkastenfach oder einen Behälter für Kleinteile bilden kann. Bei Anordnung einer Schutzscheibe 66 oder Glastür an der Frontseite des Rahmenaufsatzes 6b ergibt sich ein Schaukasten. Profil, Grösse und Ausbildung der Rahmenaufsätze 6a und 6b sind beim Rahmenwandsystem gemäss Figuren 6 und 7 unabhängig von der Form der Verklammerungselemente praktisch frei wählbar. Die Rahmenaufsätze sind auf dem Basisplattensystem lösbar und beliebig austauschbar. Wesentlich ist, dass die Grundplatten 5 überall dort Ausnehmungen aufweisen, wo Steckzapfen 61 an den Rahmenaufsätzen existieren; dagegen brauchen nicht alle Bohrungen oder sonstigen Aufnahmen von Steckzapfen 61 oder sonstigen Vorsprüngen der Rahmenaufsätze besetzt zu sein. Bei kleineren und weniger belasteten Rahmenaufsätzen genügt häufig schon der Eingriff von zwei Steckzapfen 61 in passende Bohrungen 53.

Um bei einer Rahmenwand die Reihen von Verklammerungselementen 3 zur Frontseite hin abzudecken, kann der Rahmenaufsatz 6a seitlich über den Aussenrand 50 der Basisplatte 5 bis etwa zur Mitte des Überstandes der Verklammerungselemente 3 vorspringen. Einander benachbarte Rahmenaufsätze 6 auf miteinander gekuppelten Basisplatten 5 reichen dann bis etwa zur Mitte der Kupplungsfuge und decken die Verklammerungselementenreihe praktisch vollständig ab. Es ergibt sich in diesem Falle eine auch an den Kupplungsfugen geschlossene Rahmenanordnung, deren Verklammerungselemente von der Frontseite aus nicht sichtbar sind.

Zum Befestigen eines Einzelrahmens oder der gesamten Rahmenanordnung 10 sind in dem in den Figuren 6 und 7 dargestellten Ausführungsbeispiel gesonderte Bohrungen 58 in jeder Basisplatte 5 vorgesehen. Sie können als Senklöcher (Fig. 7) ausgebildet sein, so dass die zugehörige Basisplatte 5b über senkschrauben an einer Trägerwand befestigt werden kann. Bei dem beschriebenen System genügt es, eine einzige Basisplatte 5b mit Senkschrauben an der Trägerwand zu befestigen, während alle anderen, zur Rahmenanordnung 10 gehörigen Rahmen allein über die Verklammerungselemente und die befestigte Basisplatte 5b an der Trägerwand gehalten sind. Daher kann das Muster der Rahmenanordnung 10 bei Befestigung nur einer einzigen Basisplatte 5 an einer Trägerwand auch nachträglich geändert werden, und es können weitere Basisplatten 5 angebracht oder Basisplatten 5 entfernt werden. Das Anbringen und Lösen einer neuen Basisplatte erfolgt in der durch den Doppelpfeil P in Fig. 7 dargestellten Einschubrichtung.

Die vorgeformten Befestigungslöcher 58 können durch eine dünne Haut (Fischhaut) 59 abgeschlossen sein, um die das Bildgut aufnehmende Kammer oder den durch eine Schutzscheibe 64 abgedeckten Schaukasten 6b vor einer Durchfeuchtung von der tragenden Wand aus zu schützen. Soll eine Basisplatte 5 an einer tragenden Wand befestigt werden, wird die zugehörige Fischhaut 59 durch einen Nagel oder eine Schraube durchstossen. Bei den anderen Grundplatten, die nur mittelbar über ihre Verklammerungselemente und die befestigte Grundplatte mit der tragenden Wand verbunden sind, bleibt die Fischhaut 59 intakt und schützt den Rahmen vor Durchfeuchtung.

Das Rahmensystem gemäss Figuren 6 und 7 braucht an sich keine gesonderten Befestigungslöcher 58. Die Befestigung an einer Trägerwand kann auch mit Hilfe von Steckzapfen erfolgen, die von der Rückseite her in die vorgeformten und durchgehenden oder beidseitig offenen Bohrungen 53 eingreifen.

Eine alternative Befestigungsmöglichkeit der Rahmenanordnung an einer tragenden Wand ist in Fig. 1 veranschaulicht. An der Oberseite der Rahmenwand 1 ist eine Befestigungsleiste 4 gezeigt, an deren Längsrändern 41 und 42 Verklammerungselemente angeformt sind, die zu denjenigen der Rahmen 2 komplementär gestaltet sind. Mit der Aussenleiste können miteinander fluchtende Seiten mehrerer Rahmen 2 ebenso gekuppelt werden, wie die Aussenseiten der Rahmen untereinander. Die Rahmen 2 können sowohl über als auch unter der Befestigungsleiste 4 angebracht werden. An der Befestigungsleiste können auch die Grundplatten 5 gemäss Ausführungsbeispiel nach den Figuren 6 und 7 befestigt werden.

Die Form, Anordnung und Ausbildung der Verklammerungselemente lassen sich vielfach variieren und den jeweiligen Herstellungs- und Verwendungsbedingungen anpassen. Wesentlich ist, dass über die am Aussenrand jedes Rahmens vorzugsweise an allen Seiten angeformten Verklammerungselemente benachbarte Rahmen formschlüssig verbunden werden, so dass eine Vielzahl von Einzelrahmen 2 in einer Ebene zu einer Rahmenwandanordnung 1 zusammengeschlossen werden kann. Es genügt dabei, nur einen oder wenige der zu einer Rahmenwandanordnung verklammerten Rahmen an einer tragenden Wand zu befestigen. Die Rahmen können auch in einer asymmetrischen Form und mit partiellen Lücken und Zwischenräumen über komplementäre Verklammerungselemente 3 verbunden werden, wie Fig. 1 zeigt. Wesentlich ist, dass die Verklammerungselemente 3 aller in einer Rahmenanordnung 1 bzw. 10 zusammenzustellenden Rahmen einheitliche Ausbildung, Teilung und Rasterung haben, damit die Rahmen fortlaufend und überlappend in einer Ebene miteinander verbunden werden können.

In Fig. 8 sind Verklammerungselemente oder Kupplungselemente in einer besonderen zahnförmigen Ausbildung gezeigt, die zusätzlich zu einer Kupplung in der Rahmenebene auch noch eine Verriegelung senkrecht zur Rahmenebene ermöglichen.

Die Zähne 80 und 81 einer Zahnreihe springen mäanderförmig vom Aussenrand 82 einer geraden Rahmenseite vor. Die Zahnlücken zwischen den Zähnen haben eine solche Weite, dass ein Zahn eines zu kuppelnden Rahmens in eine Zahnlücke einfassen kann. (In Fig. 8 sind zwei Rahmenabschnitte mit Zahnreihen in Gegenüberstellung gezeigt, die sich bei Kupplung zu einer Kupplungsfuge ergänzen.)

In den Zähnen 80 und 81 sind abwechselnd Nuten 84 und 85 mit halbkreisförmigem Nutgrund ausgebildet, wobei alle Nuten 84, 85 einer Zahnreihe entlang einer zum Aussenrand 82 parallelen Achse 83 ausgerichtet sind. Die Nuten 84 sind nach unten und die Nuten 85 nach der entgegengesetzten Seite, also nach oben offen. Bei dem dargestellten Ausführungsbeispiel bildet die gemeinsame Achse 83 den Krümmungsmittelpunkt der halbzylindrischen Nutböden aller Nuten 84 und 85. In der Kupplungsstellung der beiden nur mit den Basisplatten 5a und 5b dargestellten Rahmen sind alle Nuten 84 und 85 beider gekuppelten Rahmen auf der dann gemeinsamen Achse 83 ausgerichtet und begrenzen - abwechselnd oben und unten - einen zum Rahmenrand 82 parallelen, zur Kupplungsachse 83 konzentrischen Aufnahmekanal. In diesen Aufnahmekanel kann in der richtigen Kupplungsstellung ein in Fig. 8 gestrichelt dargestellter Kupplungsstift 88 eingeführt werden, der die beiden gekuppelten Rahmen über deren ineinandergreifende Zähne 80 und 81 sowohl in der Rahmenebene als auch senkrecht zu dieser fest zusammenhält. Der Kupplungsstift 88 bildet eine zusätzliche Sicherung gegen ein Entkuppeln der Rahmen und eine Abnahme einzelner Rahmen aus dem Rahmenverbund. Diese Sicherung ist vor allem dann von Bedeutung, wenn der Rahmen in einer in Fig. 7 schematisch dargestellten Weise als Schaukasten zur Aufnahme wertvoller Gegenstände verwendet werden soll. In diesem Falle wäre der Rahmenaufsatz (6b in Fig. 7) an der Basisplatte 5b beispielsweise durch von der Rückseite eingezogene Schraubverbindungen und eine verschliessbare Frontscheibe noch geeignet zu sichern. Auch der Kupplungszapfen kann gegen unbefugtes Lösen durch ein geeignetes Schloss oder eine sonstige bekannte Vorrichtung gesichert werden. Der Rahmenaufsatz 6b kann auch mit der Basisplatte 5b einstückig und daher unlösbar verbunden sein.

Bei der in Fig. 8 dargestellten Ausführung der Verklammerungselemente mit Verriegelungsstift 88 genügt eine Passung mit relativ weiten Toleranzen zwischen den ineinandergreifenden Zähnen von gekuppelten Rahmen 5a, 5b. Die Zähne selbst können in einfachster Ausführungsform gemäss Darstellung in Fig. 8 rechteckige Zähne sein oder auch eine beispielsweise schwalbenschwanzförmige, T-förmige oder auch bauchige Form haben, so dass auch ohne gesonderten Verriegelungsstift eine formschlüssige Verbindung zwischen benachbarten Rahmen in der Rahmenebene allein aufgrund der Ausbildung der Verklammerungselemente gewährleistet ist.

## Patentansprüche

1. Rahmen, insbesondere Wechselrahmen für Fotografien, mit mehreren zumindest teilweise geraden Seiten, mit an den Aussenrändern der Rahmenteile angeformten Verklammerungselementen (3), die entlang wenigstens eines Abschnittes der Rahmenseiten (20a, 20b, 20c, 20d) in einem gleichmässigen Raster verteilt angeordnet sind, wobei zwei benachbarte Verklammerungselemente (3) einen zur Aufnahme eines Verklammerungselementes gleicher Form geeigneten Zwischenraum (31) begrenzen, wobei die Verklammerungselemente gegenüberliegender Rahmenseiten komplementäre Ausbildung haben und mit den Verklammerungselementen eines anderen Rahmens derart formschlüssig kuppelbar sind, dass mehrere Rahmen in einer Ebene zu einer Bilderwand verbindbar sind, dadurch gekennzeichnet, dass das Raster der Verklammerungselemente an zueinander ausgerichteten Seiten (20b oder 20d) von miteinander gekuppelten Rahmen (2,, 2ᵣ) über deren Kupplungsfuge mit gleicher Teilung n oder einem ganzzahligen Vielfachen der Teilung n fortgesetzt ist.

2. Rahmen nach Anspruch 1, dadurch gekennzeichnet, dass die Verklammerungselemente (3; 3a) auf den einander gegenüberliegenden beiden Rahmenseiten (z. B. 20a und 20c) um einen halben Rasterschritt n/2 derart zueinander versetzt sind, dass zwei gleichformatige Rahmen (2 2ᵣ) zu einer etwa rechteckigen Rahmenanordnung verbindbar sind.

3. Rahmen nach Anspruch 1 oder 2, dadurch gekennzeichnet, dass die Verklammerungselemente (3) aller Rahmenseiten in einem gleichmässigen und einheitlichen Raster angeordnet sind.

4. Rahmen nach einem der Ansprüche 1 bis 3, dadurch gekennzeichnet, dass die Verklammerungselemente als Halteschuhe (3; 3a) mit einem schwalbenschwanz- oder T-förmigen Querschnittsprofil ausgebildet sind.

5. Rahmen nach einem der Ansprüche 1 bis 4, dadurch gekennzeichnet, dass die Verklammerungselemente (3) benachbarter Rahmen mit leichtem Spiel in Längsrichtung der angrenzenden Rahmenseiten formschlüssig ineinandergreifen.

6. Rahmen nach einem der Ansprüche 1 bis 3 oder 5, dadurch gekennzeichnet, dass als Verklammerungselemente an bestimmten Rahmenseiten (20c, 20d) Stiftleisten (32) und an anderen Rahmenseiten (20a, 20b) Aufnahmeleisten (33) angeformt sind.

7. Rahmen nach einem der Ansprüche 1 bis 6, dadurch gekennzeichnet, dass jeder Rahmen wenigstens eine Basisplatte (5) und einen an letzterer über Befestigungsmittel (53, 61) festlegbaren, das Bildfeld (63) allseitig begrenzenden Rahmenaufsatz (6; 6a; 6b) aufweist und dass die nach aussen vorspringenden Verklammerungselemente (3) am Aussenrand (50) der Basisplatte (5) angeformt sind.

8. Rahmen nach Anspruch 7, dadurch gekennzeichnet, dass die Basisplatte (5) mit den angeformten Verklammerungselementen (3) und Befestigungsmitteln (53) zu einer Mittelebene (57) flächensymmetrisch ausgebildet ist.

9. Rahmen nach Anspruch 7 oder 8, dadurch gekennzeichnet, dass die Befestigungsmittel zur Festlegung jedes Rahmenaufsatzes (6) an der Basisplatte (5) Steckverbindungen aus Steckteilen (61) und Aufnahmen (53) sind, wobei an der Basisplatte (5) entweder nur die Aufnahmen oder die Steckteile und an dem Rahmenaufsatz (6) nur die hierzu komplementären Elemente der Steckverbindung in passender Anordnung ausgebildet sind.

10. Rahmen nach einem der Ansprüche 7 bis 9, dadurch gekennzeichnet, dass die Befestigungsmittel (53) auf jeder Basisplatte so verteilt sind, dass sich deren Raster mit gleichen Rasterschritten über die Kupplungsfuge von zwei benachbarten Basisplatten hinaus von der einen (5a) auf die benachbarte Basisplatte (5b) fortsetzt, so dass ein Rahmenaufsatz (6) mit den zugehörigen Befestigungsmitteln (61) unter Überspannen der Kupplungsfuge auf beiden benachbarten Basisplatten (5a, 5b) festlegbar ist.

11. Rahmen nach einem der Ansprüche 7 bis 10, dadurch gekennzeichnet, dass die Rahmenaufsätze (6; 6a) von zwei gekuppelten Rahmen (2) soweit über die Aussenränder (50) der zugehörigen Basisplatten (5, 5a) nach aussen vorstehen, dass sie die ineinandergreifenden Verklammerungselemente in der Kupplungsfuge frontseitig im wesentlichen abdecken.

12. Rahmen nach einem der Ansprüche 7 bis 11, dadurch gekennzeichnet, dass die Basisplatte (5) und/oder der Rahmenaufsatz (6) jedes Rahmens (2) als jeweils einstückiges Kunststoff-Spritzgussformteil ausgebildet ist.

13. Rahmen nach einem der Ansprüche 7 bis 12, dadurch gekennzeichnet, dass der Rahmenaufsatz (6b) eine rechtwinklig umlaufende Wand hat und zusammen mit der Basisplatte (5b) ein Setzkastenfach bildet.

14. Rahmen nach einem der Ansprüche 7 bis 13, dadurch gekennzeichnet, dass der Rahmenaufsatz (6b) eine umlaufende Wand hat, die rückseitig mit der Basisplatte (5b) verbunden und frontseitig durch eine klarsichtige Schutzscheibe (66) abgedeckt ist, wobei der Rahmenaufsatz (6b) und die Basisplatte (5b) einen durch die Schutzscheibe einsehbaren Schaukasten bilden.

15. Rahmen nach einem der Ansprüche 7 bis 14, dadurch gekennzeichnet, dass zwischen der Basisplatte (25) des Rahmens (2) und einer frontseitigen, klarsichtigen Scheibe (26; 66) eine Bild- Aufnahmekammer vorgesehen ist, die im wesentlichen luft- und feuchtigkeitsdicht abgeschlossen ist.

16. Rahmen nach Anspruch 15, dadurch gekennzeichnet, dass die Bild-Aufnahmekammer seitlich von einer umlaufenden Rippe (24) des Rahmens (2) begrenzt ist, dass die klarsichtige Frontscheibe (26) einen Steckteil (27), der in den von der Rippe (24) umgrenzten Raum passend einsteckbar ist, und einen umlaufenden Randflansch (28) aufweist, der die umlaufende Rippe (24) des Rahmens übergreift.

17. Rahmen nach Anspruch 15, dadurch gekennzeichnet, dass die Basisplatte (25) im Bereich des Bildfensters eine von der Rahmenrückseite zur Frontseite hin vorspringende mesaförmige Erhöhung (25') hat und dass die klarsichtige Frontscheibe (26") haubenförmig ausgebildet und mit einem umlaufenden Rand (29) der mesaförmigen Erhöhung (25') aufsteckbar ist.

18. Rahmen nach einem der Ansprüche 7 bis 16, dadurch gekennzeichnet, dass in der Basisplatte (25; 5b) des Rahmens (2) ein Befestigungsloch (58) ausgebildet ist, das durch eine dünne Haut (59) luft- und feuchtigkeitsdicht abgeschlossen ist.

19. Rahmen nach einem der Ansprüche 15 bis 18, dadurch gekennzeichnet, dass die klarsichtige Frontscheibe (26; 26'; 26"; 34) zur Schonung des Bildmaterials mit einer als UV-Filter wirkenden Beschichtung (26u) versehen ist.

20. Rahmen nach einem der Ansprüche 1 bis 5, dadurch gekennzeichnet, dass als Verklammerungselemente Zahnreihen vorgesehen sind, deren Zähne (80, 81) gleichmässig verteilt entlang gerader Abschnitte des Rahmenaussenrandes (82) angeordnet sind, dass die Zähne jeder Zahnreihe mit zum benachbarten Aussenrand (82) parallelen Nuten (84, 85) einheitlichen Querschnitts versehen sind, wobei ein Teil (81) der Zähne einer Zahnreihe nach oben offene Nuten (85) und der andere Teil (80) der Zähne nach unten offene Nuten (84) hat, und dass die nach oben und unten offenen Nuten (84, 85) einer Zahnreihe entlang einer Kupplungsachse (83) derart zueinander ausgerichtet sind, dass sie einen zum benachbarten Rahmenaussenrand (82) parallelen, zur Aufnahme eines geraden Kupplungsstiftes (88) geeigneten Kanal begrenzen.

21. Rahmenwandanordnung mit mehreren gekuppelten Rahmen nach einem der Ansprüche 1 bis 20, dadurch gekennzeichnet, dass die Rahmenwand (1) eine Befestigungsleiste (4) mit wenigstens einer Reihe von Verklammerungselementen (3) enthält, die das gleiche oder komplementäre Profil und die gleiche Rasterteilung n wie die Verklammerungselemente (3) der angeschlossenen Rahmen (2) haben.

## Claims

1. A frame, especially an exchange frame for photographs, comprising several, at least partially straight margin sections, further comprising locking elements (3) formed on the outer margins of the frame sections, which locking elements are arranged distributed in a uniform pattern along at least one section of the frame sides (20a, 20b, 20c, 20d), two adjacent locking elements (3) defining an intermediate space (31) apt for accomodating a locking element of like form, the locking elements of the opposite frame sides having a complementary form and being adapted to be coupled with the locking elements of another frame so that a plurality of frames can be locked together in a plane to create a picture panel, characterized in that the pattern of the locking elements on aligned sides (20b or 20d) of coupled adjacent frames (2ⱼ, 2ᵣ) is continued beyond their coupling seam with the same pattern spacing n or an integral multiple of said spacing n.

2. A frame according to claim 1, characterized in that said locking elements (3, 3a) on two confronting frame sides (e.g. 20a and 20c) are offset relative to each other by one-half of the pattern spacing n/2 such that two frames of equal format (2,, 2ᵣ) are adapted to be connected to an approximately rectangular frame combination.

3. A frame according to claim 1 or 2, characterized in that said locking elements (3) of all frame sides are arranged in an even and uniform pattern.

4. A frame according to one of claims 1 to 3, characterized in that said locking elements are formed as holding shoes (3; 3a) having a dove-tail or T-shaped cross-sectional profile.

5. A frame according to one of the claims 1 to 4, characterized in that said locking elements (3) of adjacent frames interlock with slight clearance in longitudinal direction of the adjacent frame sides.

6. A frame according to one of claims 1 to 3 or 5, characterized in that pin strips (32) are formed on certain frame sides (20c, 20d) and accomodating strips are formed on other frame sides (20a, 20b) as locking elements.

7. A frame according to one of claims 1 to 6, characterized in that each frame comprises at least one base plate (5) and a frame overlay (6; 6a; 6b) adapted to be fixed to said base plate (5) by connecting means (53, 61) said frame overlay circumferentially confining the display area (63) and in that said outwardly projecting locking elements (3) are formed on the outer margin (50) of the base plate (5).

8. A frame according to claim 7, characterized in that the base plate (5) with its integral locking elements (3) and connecting means (53) is formed surface-symmetrical to a central plane (57).

9. A frame according to claim 7 or 8, characterized in that the connecting means for fixing each frame overlay (6) to the base plate (5) are plug fasteners composed of plugs (61) and sockets (53), either only the sockets or the plugs being formed on the base plate and only the elements of the plug fasteners complementary thereto being formed on the frame overlay (6) in mating arrangement.

10. A frame according to one of claims 7 to 9, characterized in that said connecting means (53) are distributed on each base plate such that their pattern continues with equal pattern steps beyond the coupling seam of two adjacent base plates from one (5a) onto the adjacent base plate (5b) so that a frame overlay (6) with its associated connecting means (61) is adapted to be fastened to two adjacent base plates (5a, 5b) by spanning the coupling seam.

11. A frame according to one of claims 7 to 10, characterized in that the frame overlays (6; 6a) of two coupled frames project outwardly beyond the outer margins (50) of the respective base plate (5, 5a) so that they essentially cover frontally the interlocking locking elements in the coupling seam.

12. A frame according to one of claims 7 to 11, characterized in that the base plate (5) and/or the frame overlay (6) of every frame (2) is formed respectively as a one-piece plastic injection moulding form part.

13. A frame according to one of claims 7 to 12, characterized in that the frame overlay (6b) comprises a rectangularly circumferential wall and in that it forms together with said base plate (5b) a cubby.

14. A frame according to one of claims 7 to 13, characterized in that the frame overlay (6b) comprises a circumferential wall which is rearwardly fixed to the base plate (5b) and which is frontally covered by a transparent protection cover plate (66), the frame overlay (6b) and the base plate (5b) forming a display case into which can be looked due to said protection cover plate.

15. A frame according to one of claims 7 to 14, characterized in that a picture accomodation compartment is provided between the base plate (25) of the frame (2) and a frontal, transparent cover plate (26; 66), which compartment being closed substantially air-tight and moisture-proof.

16. A frame according to claim 15, characterized in that the picture accomodating compartment is defined laterally by a circumferential bead (24) of the frame (2), in that the transparent front cover (26) comprises a plug part (27) adapted to be fitted into the space defined by the bead and in that the transparent cover comprises a circumferential marginal flange (28) overlapping the circumferential bead (24) of the frame.

17. A frame according to claim 15 characterized in that the base plate (25) comprises in the area of the display window a mesa-shaped elevation (25') projecting towards the front and in that the transparent front cover plate (26") is formed hood- like and has a circumferential margin (29) which is adapted to be fitted onto the mesa-shaped elevation (25').

18. A frame according to one of claims 7 to 16, characterized in that a fastening hole (58) is formed in the base plate (25; 5b) of the frame (2), which hole is closed in an air-tight and moisture-proof manner by a thin skin.

19. A frame according to one of claims 15 to 18, characterized in that the transparent front cover plate (26; 26'; 26"; 34) is provided with a coating (26u) acting as an ultraviolet filter for the protection of the picture material.

20. A frame according to one of claims 1 to 5, characterized in that rows of teeth are provided as locking elements, the teeth (80, 81) of which are arranged distributed uniformly along straight portions of the outer margins (82) of the frame, further in that the teeth of each row of teeth are provided with grooves (84, 85) of uniform profile parallel to the adjacent outer margin (82), one part (81) of the teeth of a teeth row comprising upwardly open grooves (85) and the other part (80) of the teeth comprising downwardly open grooves (84), and further in that the upwardly and downwardly open grooves (84, 85) of a teeth row are aligned along a coupling axis (83) such that they define a channel that is parallel to the adjacent outer margin (82) of the frame and that is adapted to acom- modate the straight coupling pin (88).

21. A frame wall combination comprising several coupled frames according to one of claims 1 to 20, characterized in that the frame wall (1) comprises a fastening strip (4) having at least one row of locking elements (3), which elements (3) have got the same or the complementary profile and the same pattern spacing n as the locking elements (3) of the coupled frame (2).

## Revendications

1. Cadre, en particulier passe-partout pour photographies, à plusieurs côtés au moins partiellement droits, et à éléments d'agrafage (3) formés sur les bords extérieurs des parties de cadre et qui sont répartis distribués régulièrement le long d'au moins une section des côtés du cadre (20a, 20b, 20c, 20d), deux éléments d'agrafage (3) voisins délimitant un interstice approprié pour recevoir un élément d'agrafage de même forme, les éléments d'agrafage de côtés du cadre se faisant face ayant des formes complémentaires et étant accouplables de par leur forme avec les éléments d'agrafage d'un autre cadre, de manière que plusieurs cadres, dans un plan, soient reliables en formant un panneau d'images, caractérisé par le fait que la distribution des éléments d'agrafage, sur des côtés alignés l'un par rapport à l'autre (20b ou 20d) de cadres accouplés l'un à l'autre (2₁, 2ᵣ), est effectuée, sur leur joint d'accouplement, avec la même division n et un multiple entier de la division n.

2. Cadre selon la revendication 1, caractérisé par le fait que les éléments d'agrafage (3; 3a), sur les côtés de cadre qui se font face (par exemple 20a et 20c) sont décalés les uns par rapport aux autres d'un demi-pas de la division n/2 de manière que deux cadres de même format (2₁, 2ᵣ) soient accouplables en un ensemble de cadre sensiblement rectangulaire.

3. Cadre selon la revendication 1 ou 2, caractérisé par le fait que les éléments d'agrafage (3) de tous les côtés de cadre sont disposés en distribution régulière et uniforme.

4. Cadre selon l'une des revendications 1 à 3, caractérisé par le fait que les éléments d'agrafage sont en forme de sabot de retenue (3; 3a) à section en queue d'aronde ou en T.

5. Cadre selon l'une des revendications 1 à 4, caractérisé par le fait que les éléments d'agrafage (3) de cadres contigus sont en prise, par leur forme, avec un léger jeu dans la direction longitudinale des côtés de cadres qui les délimitent.

6. Cadre selon l'une des revendications 1 à 3 ou 5, caractérisé par le fait qu'en tant qu'éléments d'agrafage, sont formées, sur certains côtés de cadre (20c, 20d), des languettes à ergots (32) et sur d'autres côtés, (20a, 20b) des languettes à logements (33).

7. Cadre selon l'une des revendications 1 à 6, caractérisé par le fait que chaque cadre possède au moins une plaque de base (5) et, fixable sur celle-ci par des moyens de fixation (53, 61), un dessus de cadre (6; 6a; 6b) limitant de tous côtés le champ d'images (63) et les éléments d'agrafage (3) en saillie vers l'extérieur sont formés sur le bord extérieur (50) de la plaque de base (5).

8. Cadre selon la revendication 7, caractérisé par le fait que la plaque de base (5), avec les éléments d'agrafage (3) et les moyens de fixation (53) formés sur elle, présente une forme symétrique par rapport à un plan médian (57).

9. Cadre selon la revendication 7 ou 8, caractérisé par le fait que les moyens de fixation de chaque dessus de cadre (6) sur la plaque de base (5) sont des liaisons d'enfichage formées par des fiches (61) et des logements (53), seuls les logements ou les fiches étant formés sur la plaque de base (5) et seuls les éléments, complémentaires à ceux-ci, de la liaison par enfichage étant formés sur le dessus de cadre (6) de façon à s'y ajuster.

10. Cadre selon l'une des revendications 7 à 9, caractérisé par le fait que les moyens de fixation (53) sont répartis sur chaque plaque de base de façon que s'opère leur distribution, avec le même pas, sur tout le joint d'accouplement de deux plaques de base en passant d'une plaque de base (5a) à la plaque de base voisine (5b), et qu'ainsi un dessus de cadre (6), avec les moyens de fixation correspondants (6) puisse être fixé sur les deux plaques de base voisines (5a, 5b) en recouvrant le point d'accouplement.

11. Cadre selon l'une des revendications 7 à 10, caractérisé par le fait que les dessus de cadre (6; 6a) de deux cadres (2) accouplés font, par rapport aux bords extérieurs (50) des plaques de base correspondantes (5, 5a), suffisamment saillie vers l'extérieur pour qu'ils recouvrent sensiblement vers l'avant les éléments d'agrafage en prise dans le joint d'accouplement.

12. Cadre selon l'une des revendications 7 à 11, caractérisé par le fait que la plaque de base (5) et/ou le dessus de cadre (6) de chaque cadre (2) est une seule pièce en matière plastique moulée par injection.

13. Cadre selon l'une des revendications 7 à 12, caractérisé par le fait que le dessus de cadre (6b) possède une paroi de périmètre fermé, rectangulaire, et forme, avec la plaque de base (5b), un cassetin.

14. Cadre selon l'une des revendications 7 à 13, caractérisé par le fait que le dessus de cadre (6b) possède une paroi de périmètre fermé, qui est reliée à l'arrière avec la plaque de base (5b) et revouverte à l'avant par une vitre protectrice anti-buée (66), le dessus de cadre (6b) et la plaque de base (5b) formant une vitrine dont l'intérieur est visible à travers la vitre protectrice.

15. Cadre selon l'une des revendications 7 à 14, caractérisé par le fait qu'entre la plaque de base (25) du cadre (2) et une vitre anti-buée avant (26; 66), est prévue une chambre de prise de vue, qui est fermée de façon sensiblement étanche à l'air et à l'humidité.

16. Cadre selon la revendication 15, caractérisé par le fait que la chambre de prise de vue est limitée latéralement par une nervure (24), de pourtour fermé, du cadre (2), la vitre avant anti-buée (26) présente une partie (27) enfichable de façon ajustée dans l'espace délimité par la nervure (24) et un rebord (28), de pourtour fermé, qui recouvre la nervure (24), de pourtour fermé, du cadre.

17. Cadre selon la revendication 15, caractérisé par le fait que la plaque de base (25) présente, dans la zone de la fenêtre de projection, une surélévation (25) en forme de mesa et la vitre avant anti-buée (26") est en forme de capot et peut s'enficher avec un bord, de pourtour fermé (29), de la surélévation en forme de mesa (25').

18. Cadre selon l'une des revendications 7 à 16, caractérisé par le fait que dans la plaque de base (25; 5b) du cadre (2) est formé un trou de fixation (58) qui est fermé de façon étanche à l'air et à l'humidité par une membrane mince (59).

19. Cadre selon l'une des revendications 15 à 18, caractérisé par le fait que la vitre avant, anti-buée (26; 26'; 26"; 34) est munie, pour flatter l'image, d'un enduit (26u) agissant en filtre U.V.

20. Cadre selon l'une des revendications 1 à 5, caractérisé par le fait que sont prévues, comme éléments d'agrafage, des rangées de dents, dont les dents (80,81) sont disposées, distribuées régulièrement, le long de sections droites du bord extérieur du cadre (82), les dents de chaque rangée sont munies de rainures (84, 85), parallèles au bord extérieur voisin (82) et de section uniforme, une partie (81) des dents d'une rangée présentant des rainures (85) ouvertes vers le haut et l'autre partie (80) des dents des rainures (84) ouvertes vers le bas, et les rainures (84, 85) ouvertes vers le haut et vers le bas d'une rangée le long d'un axe d'accouplement (83) sont alignées les unes par rapport aux autres de manière qu'elles délimitent un canal parallèle au bord extérieur de cadre (82) voisin, susceptible de loger une tige d'accouplement droite (88).

21. Ensemble de panneau de cadres à plusieurs cadres accouplés, selon l'une des revendications 1 à 20, caractérisé par le fait que le panneau de cadre (1) possède une languette de fixation (4) à au moins une rangée d'éléments d'agrafage (3) qui présentent le même profil ou un profil complémentaire et la même division de distribution n que les éléments d'agrafage (3) du cadre (2) qui lui est accouplé.
